# EUROPÄISCHE PATENTSCHRIFT

(11) **EP 2 230 091 B1**
(45) Veröffentlichungstag und Bekanntmachung des Hinweises auf die Patenterteilung: **24.08.2016**
(21) Anmeldenummer: 10154310.6
(22) Anmeldetag: 23.02.2010
(51) Int. Cl.: B42C 11/04

(54) **KLEBEBINDER UND VERFAHREN ZUM BETREIBEN EINES KLEBEBINDERS**
ADHESIVE BINDER AND METHOD FOR OPERATING SAME
BROCHEUSE ET SON PROCÉDÉ DE FONCTIONNEMENT

(30) Priorität: 16.03.2009 DE 102009013329
(43) Veröffentlichungstag der Anmeldung: 22.09.2010
(73) Patentinhaber: Müller Martini Holding AG, 6052 Hergiswil (CH)
(72) Erfinder: Adler, Michael, 06808 Holzweißig (DE); Sommerer, Frank, 04288 Leipzig (DE); Steinert, Andreas, Beucha 04824 (DE)

(56) Entgegenhaltungen:
- EP-A1- 1 918 232
- WO-A2-2008/012075
- DE-A1- 19 543 836
- US-A- 3 816 866
- US-A1- 2003 215 309

## Beschreibung

Die Erfindung betrifft einen Klebebinder gemäß dem Oberbegriff von Anspruch 1 und ein Verfahren zum Betreiben eines Klebebinders gemäß Anspruch 2.

### Stand der Technik

Klebebinder, dienen der Herstellung von klebegebundenen Broschuren oder Buchblocks für Festeinbände, wobei die zu einem Buchblock zusammengetragenen Falzbogen und / oder Einzelblätter durch Auftragen eines Klebstoffs bzw. Leims auf den zuvor bearbeiteten Blockrücken verbunden werden. Die Begriffe Leim und Klebstoff werden nachfolgend synonym verwendet. Die möglichen Bindeverfahren und die Produktvarianten sind von der Maschinenausrüstung abhängig. Diese besteht im Wesentlichen aus den Funktionseinheiten Buchblocktransportsystem, Buchblockeinführstation, Rückenbearbeitung, Rückenbeleimen, Zwischentrocknung, Seitenbeleimen, Rückenverstärkung, Umschlag anlegen und andrücken und trocknen.

Die DE 20 2005 007 012 U1 zeigt einen derartigen Klebebinder, auch als Buchbindemaschine bezeichnet. Diese weist ein Buchblocktransportsystem auf bestehend aus einem um Umlenkräder laufenden Fördermittel und einer Vielzahl von in einem gleichen gegenseitigen Abstand zueinander daran befestigten Klammern zum Einspannen von Blattstapeln. Die Klammern transportieren die Blattstapel und verleimten Buchblocks durch die verschiedenen Bearbeitungsstationen.

Die US2003/0215309 A1 offenbart einen klebebinder mit den Merkmalen des Oberbegriffs des Anspruchs 1.

Nachteilig bei bekannten Klebebindern ist, dass es im Fall eines fehlenden oder falsch anliegenden Umschlages in der Umschlaganlege- und -andrückstation zu einem Maschinenstopp des gesamten Klebebinders kommt. Der Maschinenstopp des Klebebinders ist notwendig, da es anderenfalls zu einer Verunreinigung der Umschlaganlege- und -andrückstation durch den sich auf einem Buchblock befindlichen Klebstoff kommen würde. Durch den Maschinenstopp des Klebebinders bekommt der Maschinenbediener die Möglichkeit, entweder, den bereits mit Klebstoff versehenen Buchblock aus dem Klebebinder zu entfernen, oder dem Zuführsystem der Umschlaganlege- und -andrückstation manuell einen Umschlag zuzuführen und auf dessen richtige Ausrichtung zu achten. Beide Möglichkeiten erfordern ein zeitaufwendiges Eingreifen des Maschinenbedieners. Weiter nachteilig ist, dass durch den Maschinenstopp nicht nur die Bearbeitung des kritischen Buchblocks unterbrochen wird, sondern dass die Bearbeitung aller sich im Klebebinder befindlichen Buchblocks unterbrochen wird. Dies kann dazu führen, dass der Klebstoff auf bereits beleimten Buchblocks, die jedoch noch nicht mit einem Umschlag oder einem Fälzelstreifen versehen wurden, ganz oder teilweise abbindet. Dies kann dazu führen, dass, wenn der Klebebinder wieder in Gang gesetzt wird, ein Umschlag bzw. ein Fälzelstreifen nicht mehr korrekt mit dem geleimten Buchblock verbunden werden kann. Solche Buchblocks müssen als Ausschuss aussortiert werden. Unter dem Fälzelstreifen wird allgemein ein Streifen aus Papier, Gewebe oder textilem Verbundmaterial verstanden.

Aufgabe der vorliegenden Erfindung ist es deshalb, einen Klebebinder zu schaffen, der bei einem fehlenden oder falsch anliegenden Umschlag nicht angehalten werden muss. Eine weitere Aufgabe ist es, ein Verfahren zum Betreiben eines solchen Klebebinders zu beschreiben.

Gelöst wird die erste Aufgabe durch einen Klebebinder den Merkmalen des Anspruchs 1. Die Umschlaganlege- und -andrückstation des klebebinders besitzt mindestens eine Kontrolleinrichtung zur Überprüfung der Funktionsfähigkeit der Umschlaganlege- und - andrückstation: Die Kontrolleinrichtung kann dabei mindestens einen optischen Sensor oder Ultraschallsensor oder eine Kamera aufweisen. Durch den mindestens einen Sensor kann geprüft werden, ob ein Umschlag bereitgestellt wird, also anwesend ist, und/oder es kann geprüft werden, ob ein bereitgestellter Umschlag richtig ausgerichtet bzw. positioniert ist und/oder es kann überprüft werden, ob ein korrekter Umschlag, insbesondere ein Umschlag in richtiger Größe, bereitgestellt wird. Die Kontrolleinrichtung steht in Signalverbindung mit der gemeinsamen Steuereinrichtung. Erfindungsgemäß wird die Fälzelstation durch die Steuereinrichtung in Abhängigkeit des Prüfergebnisses der Kontrolleinrichtung angesteuert. Ist kein oder ein falscher Umschlag vorhanden oder ist der bereitgestellte Umschlag falsch ausgerichtet bzw. positioniert, so wird durch die Fälzelstation ein Fälzelstreifen auf den Buchblock aufgebracht, für den durch die Umschlaganlege- und -andrückstation kein Umschlag bereitgestellt werden kann. Dies hat den Vorteil, dass der Klebebinder nicht angehalten werde muss, um ein Verkleben nachfolgender Stationen zu verhindern, sondern der Klebebinder vielmehr weiterbetrieben werden kann und es zu keiner Unterbrechung der Bearbeitung der jeweiligen Buchblocks kommt. Damit kann sowohl die Produktivität des Klebebinders als auch die Qualität der erzeugten Bücher wesentlich gesteigert werden.

Die Erfindung betrifft auch ein Verfahren zum Betreiben eines Klebebinders mit den Merkmalen des Anspruchs 2. Entsprechend diesem erfindungsgemäßem Verfahren erfolgt in einem ersten Schritt eine Überprüfung der Funktionsfähigkeit der Umschlaganlege- und -andrückstation. Die Überprüfung der Funktionsfähigkeit kann dabei die Überprüfung umfassen, ob für einen bestimmten Buchblock ein zugehöriger Umschlag durch die Umschlaganlege- und -andrückstation bereitgestellt wird, sprich ob ein zugehöriger Umschlag vorhanden ist. Es kann aber auch überprüft werden, ob ein bereitgestellter Umschlag richtig ausgerichtet bzw. richtig positioniert ist. Bei einem negativen Prüfergebnis, also dann, wenn kein Umschlag bereitgestellt wird bzw. der vorhandene Umschlag falsch positioniert bzw. ausgerichtet ist, wird durch die Fälzelstation auf den Buchblockrücken ein Fälzelstreifen aufgebracht. Alternativ zu einem Fälzelstreifen kann natürlich auch ein Gazestreifen oder ein Hinterklebeband aufgebracht werden.

In einer vorteilhaften Weiterbildung des erfindungsgemäßen Verfahrens wird der mit einem Fälzelstreifen versehene Buchblock ausgeschleust und damit von den korrekt hergestellten Buchblocks getrennt.

Die Überprüfung der Funktionsfähigkeit der Umschlaganlege- und -andrückstation erfolgt für jeden anzulegenden Umschlag. Dabei kann es gemäß einer vorteilhaften Weiterbildung des erfindungsgemäßen Verfahrens vorgesehen sein, dass im Falle von zwei direkt aufeinanderfolgenden negativen Prüfergebnissen der Klebebinder leer gefahren wird, indem die Zufuhr neuer Buchblocks beendet wird und sich jeweils noch im Klebebinder befindliche Buchblocks mit einem Fälzelstreifen versehen und ausgeschleust werden. Die Zahl aufeinanderfolgender negativer Prüfergebnisse, welche ein Leerfahren auslösen kann, kann alternativ auch mit n = 3,4,5... gewählt werden. Damit wird die Voraussetzung geschaffen, dass ein Fehler im Bereich der Umschlaganlege- und -andrückstation durch den Maschinenbediener behoben werden kann.

Die Erfindung betrifft auch ein Verfahren zum Betreiben des bereits obenstehend beschriebenen, erfindungsgemäßen Klebebinders.

Hinsichtlich weiterer Vorteile und vorteilhafter Ausgestaltungen der Erfindung wird auf die Unteransprüche sowie die Beschreibung eines Ausführungsbeispiels unter Bezugnahme auf die beiliegende Zeichnung verwiesen.

### Ausführungsbeispiel

Die Erfindung soll anhand eines Ausführungsbeispiels noch näher erläutert werden. Es zeigt in schematischer Darstellung:
- Fig. 1: einen Klebebinder in einer Übersichtsdarstellung

Fig. 1 zeigt einen Ausschnitt aus einem Klebebinder 1000. Buchblöcke 100 werden von der Zusammentragmaschine 1010 kommend in Transportrichtung T dem Klebebinder 1000 zugeführt.
In der Zusammentragmaschine 1010 werden einzelne Signaturen von Anlegern in Transportsegmente abgelegt und so zusammengetragen. In Fig. 1 sind beispielhaft nur zwei Anleger dargestellt, eine Zusammentragmaschine weist in der Regel deutlich mehr Anleger auf.
Die Buchblöcke 100 werden im Klebebinder 1000 von Klammern 1002 ergriffen und zu einer ersten Bearbeitungsstation, einer Rückenbearbeitungsstation 1020, transportiert. (Das Buchblocktransportsystems, wird durch angetriebene Klammern 1002 gebildet, welche auf einer nicht dargestellten Führungsbahn umlaufen.)

Die Rückenbearbeitungsstation 1020 kann mehrere nicht dargestellte Bearbeitungswerkzeuge besitzen. Der an seinem Rücken bearbeitete Buchblock 100 wird weiter zu einer Leimauftragsstation 1030 transportiert und dort von einem Rückenleimwerk im Bereich seines Rückens und von einem Seitenleimwerk im rückennahen Bereich an seinen Seitenflächen mit Klebstoff versehen. In einer nachfolgenden Fälzelstation 1040 kann auf den Rücken ein Fälzel aufgebracht werden. In einer Umschlaganlege- und -anpressstation 1050 werden Umschläge 101 an die Buchblöcke 100 angelegt, angedrückt und so beide miteinander verbunden. Anschließend werden die Buchblöcke mit angeklebtem Umschlag 102 durch ein separates Transportsystem weiter durch eine Kühlstrecke und zum Dreiseitenbeschnitt 1080 transportiert. Dort erfolgt der Dreiseitenbeschnitt des Buchblocks 102, wobei das fertige Buch entsteht.
Beim dargestellten erfindungsgemäßen Klebebinder 1000 besitzt die Umschlaganlege- und -andrückstation eine Kontrolleinrichtung, ausgeführt als Sensor 1051. Dieser ermöglicht es, die Anwesenheit und/oder die Ausrichtung und/oder die Position und/oder das Format eines Umschlags 101' zu überprüfen, der einem Buchblock 100' zugeordnet ist und mit diesem verbunden werden soll. Der Sensor 1051 steht mit einer Maschinensteuerung 1070 in Signalverbindung sodass dass Ergebnis der Prüfung übermittelt werden kann.
Auch die Fälzelstation 1040 steht mit dieser Steuereinrichtung 1070 in Signalverbindung und kann durch diese angesteuert werden.
Wird durch den Sensor 1051 erfasst, dass für einen bestimmten Buchblock 100' kein Umschlag 101' bereit gestellt ist (deshalb in Fig. 1 gestrichelt dargestellt), dass der Umschlag 101' falsch ausgerichtet bzw. positioniert ist, oder dass ein Umschlag 101' falscher Größe vorliegt, so wird die Fälzelstation 1040 von der Maschinensteuerung 1070 so angesteuert, das der Buchblock 100' mit einem Fälzelstreifen versehen wird. Damit wird verhindert, dass der Klebstoff des Buchblocks 100' mit der Umschlaganlege- und-andrückstation 1050 verklebt, diese verunreinigt und eine aufwändige Reinigung bei Maschinenstillstand erforderlich macht. Der mit einem Fälzelstreifen versehene Buchblock 100' kann durch eine Ausschleuseweiche 1060 ausgeschleust werden und damit von den fehlerfrei hergestellten Buchblocks 102 getrennt werden.

### Bezugszeichenliste

- 100, 100': Buchblock
- 101, 101': Umschlag
- 102: Buchblock mit angeklebtem Umschlag

- 1000: Klebebinder

- 1002: Buchblockklammer
- 1010: Position Zusammentragmaschine
- 1020: Rückenbearbeitungsstation
- 1030: Leimauftragsstation
- 1040: Fälzelstation
- 1050: Umschlaganlege- und andrückstation
- 1051: Kontrolleinrichtung (Sensor)
- 1060: Ausschleuseweiche
- 1070: Maschinensteuerung
- 1080: Position Kühlstrecke und Dreiseitenbeschnitt

- T: Transportrichtung

## Patentansprüche

1. Klebebinder (1000) mit einem Buchblocktransportsystem und mit einer Mehrzahl von Buchblockbearbeitungsstationen (1020, 1030, 1040, 1050), darunter zumindest eine Beleimstation (1030), eine Fälzelstation (1040) und eine Umschlaganlege- und -andrückstation (1050), wobei die Buchblockbearbeitungsstationen (1020, 1030, 1040, 1050) mit einer gemeinsamen Steuereinrichtung (1070) verbunden sind und wobei die Fälzelstation (1040) über einen unabhängigen Antrieb verfügt, wobei
die Umschlaganlege- und -andrückstation (1050) eine Kontrolleinrichtung (1051) besitzt zur Prüfung der Anwesenheit und/oder der Ausrichtung und/oder der Position und/oder der Größe eines Umschlags (101) und wobei die Kontrolleinrichtung (1051) in Signalverbindung mit der gemeinsamen Steuereinrichtung (1070) steht
**dadurch gekennzeichnet,**
**dass** die Steuereinrichtung (1070) die Fälzelstation (1040) in Abhängigkeit des Prüfergebnisses der Kontrolleinrichtung ansteuert, derart, dass bei negativem Prüfergebnis ein Fälzelstreifen auf einen Buchblockrücken aufgebracht wird.

2. Verfahren zum Betreiben eines Klebebinders (1000) mit einer Maschinensteuerung (1070), mit einem Buchblocktransportsystem und mit einer Mehrzahl von Buchblockbearbeitungsstationen (1020, 1030, 1040, 1050), darunter zumindest eine Beleimstation (1030), eine Fälzelstation (1040) und eine Umschlaganlege- und - andrückstation (1050), mit nachfolgenden Schritten:
a) Überprüfen der Funktionsfähigkeit der Umschlaganlege- und -andrückstation (1050) mittels einer in Signal verbindung mit der Maschinensteuerung stehenden Kontrolleinrichtung (1051) der Umschlaganlege- undandrückstation (1050), wobei die Überprüfung die Prüfung der Anwesenheit und/oder der Ausrichtung und/oder der Position und/oder der Größe eines Umschlags (101) umfasst
b) Bei negativem Ergebnis der Prüfung nach a) Ansteuern der Fälzelstation (1040) durch die Maschinensteuerung (1070) und Aufbringen eines Fälzelstreifens auf einen Buchblockrücken in der Fälzelstation (1040).

3. Verfahren nach Anspruch 2, mit dem zusätzlichen Schritt:
c) Ausschleusen des Buchblocks mit Fälzelstreifen.

4. Verfahren nach Anspruch 3, mit den zusätzlichen Schritten:
d) Erneute Überprüfung der Funktionsfähigkeit der Umschlaganlege- und - andrückstation (1050)
e) bei negativem Ergebnis der Prüfung nach d) Leerfahren des Klebebinders (1000) unter Wiederholung der Schritte b) und c)
f) Fehlerbehebung an der Umschlaganlege-und-andrückstation (1050).

5. Verfahren nach einem der Ansprüche 2 bis 4,
**dadurch gekennzeichnet,**
**dass** der Schritt a) bzw. d) eine Überprüfung umfasst, ob für einen Buchblock (100') ein zugehöriger Umschlag (101') vorhanden und/oder richtig ausgerichtet und/oder richtig positioniert ist.

6. Verfahren nach einem der Ansprüche 2 bis 5 zum Betreiben eines Klebebinders (1000) nach Anspruch 1.

## Claims

1. Adhesive binder (1000), comprising a book block transport system and a plurality of book block processing stations (1020, 1030, 1040, 1050) including at least one glueing station (1030), a spine lining station (1040) and a cover application and pressing station (1050), wherein the book block processing stations (1020, 1030, 1040, 1050) are connected to a common control device (1070), wherein the spine lining station (1040) has an independent drive, wherein the cover application and pressing station (1050) has a checking device (1051) for testing the presence and/or the alignment and/or the position and/or the size of a cover (101) and wherein the checking device (1051) is in signalling connection to the common control device (1070),
**characterised in that**
the control device (1070) activates the spine lining station (1040) in dependence on the test result of the checking device in such a way that, in the event of a negative test result, a lining strip is applied to a book block spine.

2. Method for operating an adhesive binder (1000) comprising a machine control device (1070), a book block transport system and a plurality of book block processing stations (1020, 1030, 1040, 1050) including at least one glueing station (1030), a spine lining station (1040) and a cover application and pressing station (1050), the method comprising the following steps:
a) testing the correct functioning of the cover application and pressing station (1050) by means of a checking device (1051) of the cover application and pressing station (1050), which checking device (1051) is in signalling connection to the machine control device (1070), the test including checking the presence and/or the alignment and/or the position and/or the size of a cover (101);
b) In the event of a negative result of the test according to a), activating the spine lining station (1040) by the machine control device (1070) and application of a lining strip to a book block spine in the spine lining station (1040).

3. Method according to Claim 2, with the additional step:
c) discharging of the book block with lining strip.

4. Method according to Claim 3, with the additional steps:
d) renewed testing of the correct functioning of the cover application and pressing station (1050);
e) in the event of a negative result of the test according to d), empty running of the adhesive binder (1000) while repeating steps b) and c);
f) correcting the fault in the cover application and pressing station (1050).

5. Method according to any one of Claims 2 to 4,
**characterised in that**
step a) or d) includes testing whether an appropriate cover (101') for a book block (100') is present and/or is correctly aligned and/or is correctly positioned.

6. Method according to any one of Claims 2 to 5 for operating an adhesive binder (1000) according to Claim 1.

## Revendications

1. Dispositif (1000) de reliure par collage, avec un système de transport de corps d'ouvrage et avec une pluralité de postes (1020, 1030, 1040, 1050) de traitement de corps d'ouvrage, parmi lesquels au moins un poste d'encollage (1030), un poste (1040) de renfort de dos et un poste (1050) d'application et de pression de couverture,
sachant que les postes (1020, 1030, 1040, 1050) de traitement de corps d'ouvrage sont reliés à une unité de commande commune (1070) et sachant que le poste (1040) de renfort de dos dispose d'un entraînement indépendant,
sachant que le poste (1050) d'application et de pression de couverture possède une unité de contrôle (1051) pour contrôler la présence et/ou l'orientation et/ou la position et/ou la taille d'une couverture (101),
et sachant que l'unité de contrôle (1051) se trouve en liaison de signaux avec l'unité de commande commune (1070),
**caractérisé en ce que** l'unité de commande (1070) asservit le poste (1040) de renfort de dos en fonction du résultat du contrôle de l'unité de contrôle de telle sorte que, si le résultat du contrôle est négatif, une bande de renfort de dos est appliquée sur un dos de corps d'ouvrage.

2. Procédé d'exploitation d'un dispositif (1000) de reliure par collage doté d'une commande de machine (1070), d'un système de transport de corps d'ouvrage et d'une pluralité de postes (1020, 1030, 1040, 1050) de traitement de corps d'ouvrage, parmi lesquels au moins un poste d'encollage (1030), un poste (1040) de renfort de dos et un poste (1050) d'application et de pression de couverture, comprenant les étapes suivantes :
a) vérification du bon fonctionnement du poste (1050) d'application et de pression de couverture au moyen d'une unité de contrôle (1051) du poste (1050) d'application et de pression de couverture, unité qui se trouve en liaison de signaux avec la commande de machine, sachant que la vérification comprend le contrôle de la présence et/ou de l'orientation et/ou de la position et/ou de la taille d'une couverture (101),
b) en cas de résultat négatif du contrôle selon a), asservissement du poste (1040) de renfort de dos par la commande de machine (1070) et application d'une bande de renfort de dos sur un dos de corps d'ouvrage dans le poste (1040) de renfort de dos.

3. Procédé selon la revendication 2, avec l'étape supplémentaire :
c) évacuation du corps d'ouvrage doté de la bande de renfort de dos.

4. Procédé selon la revendication 3, avec les étapes supplémentaires :
d) nouvelle vérification du bon fonctionnement du poste (1050) d'application et de pression de couverture,
e) en cas de résultat négatif du contrôle selon d), marche à vide du dispositif (1000) de reliure par collage en répétant les étapes b) et c),
f) dépannage du poste (1050) d'application et de pression de couverture.

5. Procédé selon l'une des revendications 2 à 4, **caractérisé en ce que** l'étape a) ou d) comprend une vérification de la présence et/ou de l'orientation correcte et/ou du positionnement correct d'une couverture (101') associée à un corps d'ouvrage (100').

6. Procédé selon l'une des revendications 2 à 5 pour l'exploitation d'un dispositif (1000) de reliure par collage selon la revendication 1.
